# EUROPÄISCHE PATENTSCHRIFT

(11) **EP 0 077 943 B1**
(45) Veröffentlichungstag und Bekanntmachung des Hinweises auf die Patenterteilung: **11.09.1985**
(21) Anmeldenummer: 82109240.0
(22) Anmeldetag: 06.10.1982
(51) Int. Cl.: E02D 19/14

(54) **Verfahren zur Erstellung eines Tunnels**
Method of constructing a tunnel
Procédé pour la construction d'un tunnel

(30) Priorität: 13.10.1981 DE 3140672
(43) Veröffentlichungstag der Anmeldung: 04.05.1983
(73) Patentinhaber: Linde Aktiengesellschaft, 65189 Wiesbaden (DE)
(72) Erfinder: Rebhan, Dieter, Ing. (grad.), D-8192 Gelting (DE)
(74) Vertreter: Schaefer, Gerhard, Dr.

## Beschreibung

Die Erfindung betrifft ein Verfahren zur Erstellung eines Tunnels zwischen einem Start- und einem Zielschacht mittels Bodenvereisung.

Zur Erstellung eines Tunnels sind verschiedene Verfahren bekannt. Die Art des Vortriebverfahrens und der optimalen Vortriebseinrichtung wird hauptsächlich durch den vorgesehenen Verwendungszweck, den erforderlichen Querschnitt mit dem zugehörigen Ausbau sowie die gegebene Gesteins- bzw. Bodenart bestimmt. Kriterien von überragender Bedeutung sind weiterhin die Wirtschaftlichkeit sowie in schwierigem Baugrund die Sicherheit sowohl für die den Tunnel erstellenden Personen als auch für das Objekt selbst.

Ein herkömmliches Verfahren, das zum Vortrieb im Lockergestein eingesetzt wird, ist der Messer-Vortrieb, bei dem der Boden abgestützt wird, noch bevor er abgebaut wird. Messer-Vortriebe sind jedoch bei niedrig konsistenten oder unter Wasserdruck stehenden Böden nicht oder nur bedingt einsetzbar. Außerdem verursachen Deformationen am Messer oder Abweichungen in der Vortriebsrichtung erhebliche Schwierigkeiten.

Ein halbmechanisches Verfahren ist die Schildbauweise. Bei diesem Verfahren geschieht das Vorpressen automatisch. Die Schildbauweise ist für große Querschnitte sowohl im Trockenen als auch unter Wasser - dann mit Druckluftschild - geeignet. Der Schild, eine röhrenförmige Stahlkonstruktion vom Querschnitt des erforderlichen Ausbruchs, greift mit seiner Vorderkante, der Schneide, in die Stirnseite, die Ortsbrust, der Tunnelröhre ein. Im Schutz seines hinteren Teiles, des Schildschwanzes, werden die segmentförmigen Teile des Ausbaues, die Tübbings, aus Gußeisen oder Stahlbeton versetzt. Der Schild wird durch Pressen, die sich gegen den Ausbau abstützen, gegen die Ortsbrust vorgeschoben. Schilde werden in Ton, Sand und Geröll eingesetzt. Treten harte, größere Felseinschlüsse auf, so ist das Verfahren nur sehr bedingt einsetzbar.

Eine Variante dazu ist das Druckluftschild, das im Grundwasser eingesetzt wird. Dieses sehr aufwendige Verfahren wird nur eingesetzt, wenn Grundwasserabsenkungen nicht möglich sind. Seine Grenzen sind wie beim normalen Schildvortrieb abgesteckt. Außerdem können wechselnde Böden oder Tunnels in durchlässigen Böden mit geringer Überdeckung wegen der Gefahr von Ausbläsern nicht gefahren werden.

Neben den Schildvortrieben gibt es bergmännische Vortriebe, die zum Teil in schwierigem Boden mit zusätzlichen Bauhilfsmaßnahmen arbeiten, so z. B. die Tunnelbauweise mit Spritzbetonsicherung, Injektionen, Grundwasserabsenkung oder Vereisung usw. Alle Verfahren sind mehr oder weniger begrenzt einsetzbar und zwar in Abhängigkeit von Bodenart, Wassergehalt, Konsistenz, Tunnelquerschnitt, Überdeckung und den Gesamtkosten.

Zur Erstellung eines Tunnels mittels Bodenvereisung werden in bestimmten Abständen von der geplanten äußeren Begrenzung des Tunnels Bohrlöcher parallel zur Tunnelachse gebohrt und in diese Rohre eingebracht, durch die eine Kühlflüssigkeit zirkuliert (siehe z. B. Die Bautechnik, Band 12, 1973, H. L. Tessberger et al. »Anwendung des Gefrierverfahrens«, Seiten 414-420). Durch die Kühlflüssigkeit wird dem Boden Wärme entzogen, bis um den geplanten Tunnelquerschnitt ein Frostkörper gebildet worden ist, der den umgebenden Boden während des Abbaus stützt und den bereits erstellten Tunnelraum gegenüber Grundwasser- und Bodeneinbruch sichert.

Beim zuletzt genannten Verfahren fallen relativ hohe Kosten für die Erstellung und den Unterhalt des Frostkörpers an. Die übrigen bekannten Verfahren besitzen entscheidende technische Nachteile: Sie sind bei oberflächennahen Tunnelbauwerken, die in stark wechselndem Baugrund erstellt werden sollen und wo mit Wasseraufkommen zu rechnen ist, nicht oder nur unter Zuhilfenahme von erheblichen Bauhilfsmaßnahmen einsetzbar. Die Bauhilfsmaßnahmen stellen in der Regel eine nahezu unzumutbare Belastung für die Umwelt dar und werden häufig nur genehmigt, weil es keine technischen Alternativen gibt und das Bauvorhaben unbedingt durchgeführt werden muß.

Der Erfindung liegt daher die Aufgabe zugrunde, ein Verfahren der eingangs geschilderten Art anzugeben, mit dem ein Tunnel auf einfache Weise ohne Bauhilfsmaßnahmen in stark wechselndem Baugrund erstellt werden kann.

Diese Aufgabe wird erfindungsgemäß dadurch gelöst, daß zwischen Start- und Zielschacht innerhalb der Querschnittsfläche des geplanten Tunnels eine Bohrung in oder in der Nähe der geplanten Achse des späteren Tunnels vorgetrieben, in das gebildete Bohrloch ein Gefrier-Arbeitsrohr eingebracht, das Gefrier-Arbeitsrohr durch einen Kälteträger gekühlt wird, bis um das Gefrier-Arbeitsrohr ein Frostkörper mit größerem Durchmesser als dem geplanten Tunneldurchmesser gebildet worden ist und anschließend das gefrorene Erdreich abgebaut wird.

Wie bei jedem Messer- oder Schildvortrieb ist auch beim erfindungsgemäßen Verfahren jeweils ein mehr oder weniger großer Start- und Zielschacht notwendig. Durch das Gefrier-Arbeitsrohr wird solange ein Kühlfluid geleitet, bis sich um das Gefrier-Arbeitsrohr ein im Querschnitt im wesentlichen kreisringförmiger Frostkörper mit einem Durchmesser gebildet hat, der so groß ist, daß nach Erstellung des Tunnelhohlraumes ein Frostkörper kreisringförmigen Querschnittes bestehen bleibt. Dieser verbleibende Frostkörper dient einerseits zur Abdichtung gegen Wasser und andererseits zum Zweck der Statik, d. h. zur Sicherung des Tunnelhohlraumes sowie der darin arbeitenden Personen.

Erfindungsgemäß wird das Erdreich um das Gefrier-Arbeitsrohr in gefrorenem Zustand abgebaut. In vorteilhafter Weise wird durch das erfindungsgemäße Verfahren ein abzubauender Boden geschaffen, der ob seiner Gleichmäßigkeit gezielt und ohne technische Probleme abbaubar ist. Durch den Frostkörper wird beispielsweise ein bergmännischer Abbau ermöglicht, da eine Sicherung - bezogen auf die Tunnelachse - sowohl in radialer als auch in axialer Richtung besteht. Da der Tunnel stets in einen im Querschnitt kreisförmigen Frostkörper hineingetrieben wird und stets ein kreisringförmiger Frostkörper bestehen bleibt, bietet das erfindungsgemäße Verfahren einen sicheren temporären Verbau bis eine erste Sicherheitsschale eingebracht oder bis der Endausbau durchgeführt ist.

Das vorgeschlagene Verfahren ermöglicht daher einen Vortrieb, der von der Tiefenlage des Tunnels unabhängig und auch in stark wechselnden Bodenarten möglich ist. Insbesondere kann mit diesem Verfahren auch ohne Druckluft oder andere Bauhilfsmaßnahmen umweltfreundlich im Grundwasser gearbeitet werden.

In einer besonders wirtschaftlichen Variante des erfindungsgemäßen Verfahrens wird der Frostkörper abschnittsweise erstellt. In dieser Ausgestaltung wird ein Frostkörper stets nur in einem Teil des Bodenbereiches zwischen Start-und Zielschacht gebildet. Dadurch werden die Energiekosten erheblich gesenkt im Vergleich zu einem Verfahren, bei dem der Frostkörper entlang der gesamten gebohrten Strecke, d. h. in diesem Fall zwischen Start- und Zielschacht, gebildet wird. Bekannte Verfahren, einen Frostkörper in mehreren Abschnitten zu erstellen, arbeiten beispielsweise mit Gefrier-Arbeitsrohren, die durch Abschottungen, die nach und nach durchtrennt werden, in mehrere Gefrierrohr-Abschnitte unterteilt sind. Abschnittsweises Gefrieren ist auch möglich, wenn in das Gefrier-Arbeitsrohr ein Innenrohr eingeführt wird, wobei mit Hilfe von elastisch verformbaren Dichtungen im Bereich des zu vereisenden Bodens ein flüssigkeitsdichter Raum zwischen Gefrier-Arbeitsrohr und Innenrohr gebildet und in diesem Raum eine im Wärmetausch mit dem gekühlten Fluid gefrierende Flüssigkeit eingeleitet und nachfolgend ein gekühltes Fluid in das Innenrohr eingeführt wird. Nach einem anderen Verfahren wird ebenfalls in das Gefrier-Arbeitsrohr ein Innenrohr eingeführt, wobei dieses auf einem Teil seiner Länge mit einer wärmedämmenden Schicht ausgerüstet ist.

Jedes der angegebenen Verfahren ermöglicht ein abschnittsweises Erstellen des Frostkörpers. Dem Vortriebsverlauf entsprechend wird der Frostkörper zuerst im Bereich des Startschachtes erstellt, in dem der Vortrieb beginnt. Je nach Fortschritt der dem Bodengefrieren folgenden Arbeiten - im wesentlichen ist das der Aushub des Eis-Erdstoffes um das Gefrier-Arbeitsrohr - wird ein Frostkörper in weiteren Teilstrecken erstellt.

Nach einer weiteren vorteilhaften Ausgestaltung des Erfindungsgedankens wird als Kühlfluid ein tiefsiedendes, verflüssigtes Gas, insbesondere flüssiger Stickstoff, verwendet. Wegen ihrer niedrigen Siedetemperaturen können durch diese Gase dem Erdreich erhebliche Wärmemengen entzogen werden. Ein besonders geeignetes tiefsiedendes verflüssigtes Gas ist flüssiger Stickstoff, da er billig ist, wegen seines tiefen Siedepunktes für eine rasche Abkühlung sorgt und darüber hinaus einfach zu handhaben ist. Es kann auch Sole als Kälteträger eingesetzt werden.

Grundsätzlich ist es möglich, in die zwischen Start- und Zielschacht vorgetriebene Bohrung das Gefrier-Arbeitsrohr einzuführen und anschließend das Bohrgestänge zu ziehen. In einer besonders zweckmäßigen Variante des Erfindungsgedankens ist jedoch das Bohrgestänge selbst als Gefrier-Arbeitsrohr ausgebildet. Das Bohrgestänge muß daher nicht gezogen werden, sondern kann im Baugrund verbleiben und bildet somit die »Tunnelachse«.

In einer vorteilhaften Ausgestaltung des Erfindungsgedankens werden in großen Tunnelquerschnitten dem späteren Tunnelquerschnitt entsprechend mehrere Bohrungen zwischen Startr und Zielschacht vorgetrieben, wobei in jedes Bohrloch ein Gefrier-Arbeitsrohr eingebracht wird. In dieser Variante wird nicht nur ein Gefrier-Arbeitsrohr, sondern es werden dem Querschnitt und Profil entsprechend mehrere Gefrier-Arbeitsrohre parallel oder taktweise nebeneinander gesetzt. Die Zahl bzw. Anordnung der Gefrier-Arbeitsrohre wird entsprechend der Tunnelquerschnittsfläche und -geometrie gewählt.

Herkömmliche Abbaumethoden haben alle gemeinsam, daß sie entweder manuell ausgeführt werden oder Vorrichtungen erforderlich machen, die sich nach hinten abstützen - also die Reaktionskräfte aufnehmen, die der Andruck der Werkzeuge an der Ortsbrust erzeugt. Nach einer besonders vorteilhaften erfindungsgemäßen Variante wird das gefrorene Erdreich mittels einer sich am Gefrier-Arbeitsrohr abstützenden Abbauvorrichtung abgebaut. Werden bei großen Tunnelquerschnitten mehrere Gefrier-Arbeitsrohre gesetzt, so werden erfindungsgemäß ebenfalls mehrere Abbauvorichtungen eingesetzt, die parallel oder taktweise nebeneinander arbeiten. Das Gefrier-Arbeitsrohr nimmt bei dieser Verfahrensweise einerseits die Reaktionskräfte auf und dient andererseits gleichzeitig als Führungselement für die Vortriebsrichtung. Mit der Lage bzw. Einmessung und exakten Einbringung des Gefrier-Arbeitsrohres ist also die lstabweichung des Vortriebs bestimmt und braucht nicht mehr überwacht zu werden.

Das Gefrier-Arbeitsrohr selbst wird außen mit Gewinde, Zahnstange oder ähnlichem versehen, welche als Führung und Widerlager beim Vorschub der Abbauvorrichtung dienen. Da das Gefrier-Arbeitsrohr aus mehr oder weniger langen Teilstücken, wie sie bei der Bohrtechnik üblich sind, zusammengesetzt ist, kann während des Vortriebs das jeweils freiwerdende Ende abgenommen und später wieder verwendet werden.

In dieser Variante wird das Gefrier-Arbeitsrohr auf Zug beansprucht und muß sehr hohe Reaktionskräfte aufnehmen. Erfahrungsgemäß ist ein Lösen des Gefrier-Arbeitsrohres aus dem Baugrund dennoch so lange ausgeschlossen, wie die dem Abbau voreilende Vereisung ein ausreichendes Widerlager bildet.

Die Abbauvorrichtung selbst kann vollständig auf die Forderung eines schnellen, wirtschaftlichen Abbaus des gefrorenen Baugrunds ausgerichtet sein. Dabei kann der Baugrund vollautomatisch - zentral durch das Gefrier-Arbeitsrohr - durch Hämmer, Meißel, Fräser oder ähnliches oder kombinierte Werkzeuge abgebaut, geladen oder transportiert werden. Die axiale Lage des Gefrier-Arbeitsrohrs bietet ferner die Möglichkeit des Einsatzes einer rotierenden Vorrichtung, die sich beispielsweise mit Hilfe des obengenannten Zahnstangen-Gefrier-Arbeitsrohres ruckartig bzw. taktweise in den Eis-Erdstoffkörper oder mit Hilfe eines Gewindes schraubenförmig hineinfrißt. Auch sind Hydro- oder Thermoabtrageverfahren denkbar. Dem Abbau kann unmittelbar der Ausbau z. B. Spritzbeton-Sicherung oder Endausbau z. B. extrudierter Beton folgen.

Je nach Durchmesser des Gefrier-Arbeitsrohres können mit den erfindungsgemäßen Verfahren Frostkörperdurchmesser bis zu ca. 5 m erreicht werden. Das vorgeschlagene Verfahren ist daher bevorzugt bei Tunnelbauten mit relativ kleinem Durchmesser einzusetzen. Bei größeren Tunnelquerschnitten können mehrere Gefrier-Arbeitsrohre in entsprechenden Abständen innerhalb des Ausbruchsprofiles so angeordnet werden, daß ein ausreichend großer, sich überlappender Frostkörper entsteht und gleichzeitig oder taktweise mit mehreren Werkzeugen abgebaut werden kann.

Im folgenden soll anhand einer schematischen Skizze ein Ausführungsbeispiel des erfindungsgemäßen Verfahrens mit einem Gefrier-Arbeitsrohr erläutert werden:
Zum Erstellen eines Tunnels ist ein Startschacht 1 mit Schachtwand 3 und ein Zielschacht 2 mit Schachtwand 4 ausgehoben worden. Zwischen Startschacht 1 und Zielschacht 2 ist eine Bohrung vorgetrieben worden. Das Bohrgestänge ist als Gefrier-Arbeitsrohr ausgebildet und verbleibt daher nach Durchführung der Bohrung im Bohrloch 5. Das Gefrier-Arbeitsrohr 6 besteht im Ausführungsbeispiel aus mehreren Teilstükken 6', die z. B. über ein Außengewinde mittels geeigneter Muffen mit Innengewinden miteinander verbunden sind und auf ihrer Außenseite eine Zahnstange tragen. In das Gefrier-Arbeitsrohr wird ein verschiebbares Innenrohr 7 eingeführt. Dieses Innenrohr dient zur abschnittsweisen Vereisung des Erdreiches um das Gefrier-Arbeitsrohr zwischen Start- und Zielschacht und besitzt an seiner in der Skizze dargestellten Spitze einen Durchmesser, der größer ist als in seinem übrigen Bereich. Das übrige Innenrohr erstreckt sich zwischen der Innenrohrspitze und beispielsweise dem Zielschacht 2. Beidseitig des Innenrohrbereiches mit großem Durchmesser sind zwei Gummidichtungen 8, 9 entlang des Umfanges des Innenrohres angeordnet. Diese Gummidichtungen können mittels Druckluft so verformt werden, daß sie an der Innenwand des Gefrier-Arbeitsrohres anliegen und einen wasserdichten Kontakt herstellen. In dem Raum 10 zwischen Innenrohr und Gefrier-Arbeitsrohr 6 bzw. zwischen den Dichtungen 8, 9 wird nun Wasser eingeleitet und anschließend ein verflüssigtes, tiefsiedendes Gas (im Ausführungsbeispiel flüssiger Stickstoff) in das Innenrohr eingeleitet. Im indirekten Wärmetausch gefriert das durch die Gummidichtungen eingeschlossene Wasser im•Ringreum 10 und stellt dadurch eine gute Wärmebrücke zwischen dem Gefrier-Arbeitsrohr 6 und dem Erdreich bzw. dem Innenrohr 7 her. Zum Verschieben des Innenrohres wird der Ringraum 10 durch warmes Wasser oder Dampf aufgetaut, die Luft aus den Dichtungen 8 und 9 abgelassen und das Innenrohr vom Zielschacht 2 her verschoben. Im Zielschacht befindet sich ein Einspeisekopf 11 über den flüssiger Stickstoff, der z. B. aus einem Vorratstank 12 entnommen und über Leitung 13, die vakuumisoliert sein kann, zum Einspeisekopf 11 geleitet worden ist, in das Innenrohr 7 eingeleitet wird. Der im Wärmetausch mit dem Erdreich verdampfte Stickstoff wird über das Innenrohr, den Einspeisekopf sowie eine Leitung 18 abgeführt und an die Umgebung abgegeben. Vom Zielschacht 2 her werden auch die erforderliche Luft bzw. das Wasser zur Innenrohrspitze geleitet.

Auf der dem Startschacht zugewandten Seite der Innenrohrspitze ist eine Vorrichtung 14 angebracht, mit der die Position des Innenrohres und damit des zu frierenden Bereiches festgelegt werden kann.

Zunächst wird der dem Startschacht unmittelbar benachbarte Bereich gefroren. Hat sich um das Gefrier-Arbeitsrohr ein Frostkörper mit einem ausreichend großen Durchmesser D, der größer als der Durchmesser d des geplanten Tunnels ist, gebildet, kann mit dem Abbau des ersten Abschnittes begonnen werden. Im Ausführungsbeispiel soll eine rotierende Vortriebsvorrichtung 15 verwendet werden, die um das Gefrier-Arbeitsrohr rotiert und einen dem geplanten Tunneldurchmesser entsprechenden Durchmesser besitzt. Um die Vortriebsvorrichtung in Rotation und in Vorwärtsbewegung zu versetzen, ist ein sich gegen das Gefrier-Arbeitsrohr abstützender Antrieb vorgesehen. Durch Antrieb 16 wird die Vortriebsvorrichtung 15 taktweise dem Eis-Erdstoffkörper entgegengeführt. Unmittelbar nach dem Abbau können Tübbings 17 zur Sicherung des Tunnels versetzt werden. Hierzu wird z. B. ein um die Achse der Vortriebsvorrichtung drehbarer Kranarm (Erektor) verwendet. Der Zwischenraum zwischen dem Ausbau und dem Erdreich wird mit Zementmörtel ausgepreßt. Spätestens zu diesem Zeitpunkt wird das Innenrohr zum nächsten Tunnelabschnitt verschoben und das umliegende Erdreich gefroren. Erfindungsgemäß muß die Vereisung dem Abbau stets soweit voreilen, daß für das Gefrier-Arbeitsrohr ein für die Aufnahme der durch den Antrieb 11 verursachten Reaktionskräfte ausreichendes Widerlager gegeben ist.

Zusammenfassend kann festgestellt werden, daß durch die erfindungsgemäße Verfahrensweise
1. ein von der Tiefenlage des Tunnels unabhängiger Vortrieb möglich ist,
2. ein abzubauender Baugrund geschaffen wird, der aufgrund seiner Gleichmäßigkeit gezielt und ohne technische Schwierigkeiten abgebaut werden kann,
3. ein sicherer, temporärer Verbau bis zur Einbringung einer Sicherung gegeben ist,
4. nur ein geringer Aufwand an Geräten vorort erforderlich ist,
5, ein störungsarmer und reparaturfreundlicher Betrieb möglich ist,
6. nur eine sehr einfache Überwachung erforderlich ist, wodurch ein hoher Sicherheitsfaktor erreicht wird und
7. ohne Druckluft und Bauhilfsmaßnahmen umweltfreundlich im Grundwasser gearbeitet werden kann.

## Patentansprüche

1. Verfahren zur Erstellung eines Tunnels zwischen einem Start- und einem Zielschacht (1 und 2) mittels Bodenvereisung, dadurch gekennzeichnet, daß zwischen Start- und Zielschacht innerhalb der Querschnittsfläche des geplanten Tunnels eine Bohrung (5) in oder in der Nähe der geplanten Achse des späteren Tunnels vorgetrieben, in das gebildete Bohrloch ein Gefrier-Arbeitsrohr (6) eingebracht, das Gefrier-Arbeitsrohr durch einen Kälteträger gekühlt wird, bis um das Gefrier-Arbeitsrohr ein Frostkörper mit größerem Durchmesser (D), als dem geplanten Tunneldurchmesser (d) gebildet worden ist und anschließend das gefrorene Erdreich abgebaut wird.

2. Verfahren nach Anspruch 1, dadurch gekennzeichnet, daß der Frostkörper abschnittsweise erstellt wird.

3. Verfahren nach einem der Ansprüche 1 oder 2, dadurch gekennzeichnet, daß als Kälteträger eine Sole oder ein Kühlfluid, z. B. ein tiefsiedendes, verflüssigtes Gas, insbesondere flüssiger Stickstoff, verwendet wird.

4. Verfahren nach einem der Ansprüche 1 bis 3, dadurch gekennzeichnet, daß das Bohrgestänge als Gefrier-Arbeitsrohr ausgebildet ist.

5. Verfahren nach einem der Ansprüche 1 bis 4, dadurch gekennzeichnet, daß in großen Tunnelquerschnitten dem späteren Tunnelquerschnitt entsprechend mehrere Bohrungen zwischen Start- und Zielschacht vorgetrieben werden und in jedes Bohrloch ein Gefrier-Arbeitsrohr (6) eingebracht wird.

6. Verfahren nach einem der Ansprüche 1 bis 5, dadurch gekennzeichnet, daß das gefrorene Erdreich mittels einer (mehrerer) Abbauvorrichtung(en) (15) abgebaut wird, die sich am (jeweils an einem) Gefrier-Arbeitsrohr (6) abstützt (abstützen).

7. Verfahren nach Anspruch 6, dadurch gekennzeichnet, daß die Abbauvorrichtung (15) aus Hämmern, Meißeln, Fräsern oder kombinierten Werkzeugen besteht, oder eine Hydro- oder Thermoabbaueinrichtung ist.

8. Verfahren nach Anspruch 6, dadurch gekennzeichnet, daß die Abbauvorrichtung (15) aus einer um das Gefrier-Arbeitsrohr (6) in radialer Richtung ruhenden oder beweglichen, z. B. rotierenden Vorrichtung besteht, die sich taktweise oder stetig in axialer Richtung zum Gefrier-Arbeitsrohr bewegt.

## Claims

1. A method of constructing a tunnel between a starting shaft and an objective shaft (1 and 2) by ground freezing, characterised in that between the starting shaft and the objective shaft within the cross-sectional area of the planned tunnel, a bore (5) is driven into or in the vicinity of the planned axis of the future tunnel, a freezing working pipe (6) is inserted into the bore hole formed, the freezing working pipe is cooled by a coolant until a frozen mass having a larger diameter (D) than the diameter (d) of the planned tunnel has been formed around the freezing working pipe, and the frozen earth is subsequently removed.

2. A method as claimed in claim 1, characterised in that the frozen mass is produced section- wise.

3. A method as claimed in one of claims 1 or 2, characterised in that as coolant, brine or a cooling liquid, e. g. a low-boiling, liquefied gas, in particular liquid nitrogen, is used.

4. A method as claimed in one of claims 1 to 3, characterised in that the boring rods are designed as a freezing working pipe.

5. A method as claimed in one of claims 1 to 4, characterised in that in large tunnel cross-sections for the subsequent tunnel cross-section, a plurality of bores are driven between the starting and the objective shaft and a freezing working pipe (6) is inserted into each borehole.

6. A method as claimed in one of claims 1 to 5, characterised in that the frozen earth is removed by means of one (a plurality of) removing device(s) (16) which is (are) supported on a freezing working pipe (6).

7. A method as claimed in claim 6, characterised in that the removing device (15) consists of hammers, chisels, cutters or combined tools, or is a hydraulic or thermal removing device.

8. A method as claimed in claim 6, characterised in that the removing device (15) consists of a device which rests, or moves, e. g. rotates, around the freezing working pipe (6), in the radial direction and which moves rhythmically or continuously in the axial direction of the freezing working pipe.

## Revendications

1. Procédé de construction d'un tunnel entre un puits de départ et un puits terminal (1 et 2) par congélation du sol, caractérisé en ce qu'il consiste à percer un trou de forage (5) entre le puits de départ et le puits terminal, dans l'axe ou à procimité de l'axe du tunnel projeté, à l'intérieur de l'aire de section de ce dernier, à introduire dans ledit trou de forage un tube de congélation (6), à refroidir ledit tube de congélation à l'aide d'un agent réfrigérant jusqu'à formation, autour du tube de congélation, d'un corps de congélation présentant un diamètre (D) supérieur au diamètre (d) du tunnel projeté, et à évacuer le sol congelé.

2. Procédé selon la revendication 1, caractérisé en ce qu'on produit ledit corps de congélation par tronçons (segments) successifs.

3. Procédé selon une des revendications 1 ou 2, caractérisé en ce qu'on utilise comme agent réfrigérant une saumure ou on fluide réfrigérant tel qu'un gaz liquéfié à bas point d'ébullition, notamment de l'azote liquide.

4. Procédé selon une des revendications 1 à 3, caractérisé en ce que le porte-foret constitue ledit tube de congélation.

5. Procédé selon une des revendications 1 à 4, caractérisé en ce que, pour des tunnels à section relativement grande, on creuse, en tenant compte de la section du tunnel projeté, une pluralité de trous de forage entre le puits de départ et le puits d'arrivée et en ce qu'on introduit un tube de congélation (6) dans chacun desdits trous de forage.

6. Procédé selon une des revendications 1 à 5, caractérisé en ce que le sol congelé est évacué à l'aide d'un ou plusieurs dispositifs d'extraction (15) prenant appui sur le tube de congélation (6) associé.

7. Procédé selon la revendication 6, caractérisé en ce que le dispositif d'extraction (15) est composé de marteaux, ciseaux, fraiseuses ou d'outils combinés, ou est constitué par une installation d'extraction hydraulique ou thermique.

8. Procédé selon la revendication 6, caractérisé en ce que le dispositif d'extraction (15) est constitué par un dispositif qui est radialement immobile ou mobile, par exemple rotative, par rapport audit tube de congélation (6), et qui se déplace rythmiquement ou de manière continue en direction axiale par rapport audit tube de congélation.
